# EUROPÄISCHE PATENTSCHRIFT

(11) **EP 2 681 105 B1**
(45) Veröffentlichungstag und Bekanntmachung des Hinweises auf die Patenterteilung: **28.10.2015**
(21) Anmeldenummer: 12704010.3
(22) Anmeldetag: 01.02.2012
(51) Int. Cl.: B63H 21/38, F16H 61/00

(54) **HYDRAULIKBLOCK FÜR EIN SCHIFFSGETRIEBE**
HYDRAULIC BLOCK FOR A SHIP TRANSMISSION SYSTEM
BLOC HYDRAULIQUE POUR UNE TRANSMISSION DE BATEAU

(30) Priorität: 04.03.2011 DE 202011003530 U
(43) Veröffentlichungstag der Anmeldung: 08.01.2014
(73) Patentinhaber: ZF Friedrichshafen AG, 88038 Friedrichshafen (DE)
(72) Erfinder: MAYER-JABS, Reinhold, 88250 Weingarten (DE)
(86) Internationale Anmeldenummer: PCT/EP2012/051618
(87) Internationale Veröffentlichungsnummer: WO 2012/119815

(56) Entgegenhaltungen:
- EP-A2- 2 181 919
- US-B1- 6 394 861

## Beschreibung

Die vorliegende Erfindung bezieht sich auf einen Hydraulikblock für ein Schiffsgetriebe gemäß dem Oberbegriff des Patentanspruchs 1, wie aus EP 2 181 919 A2 bekannt.

Um den Anforderungen bzw. Bauvorschriften der Klassifikationsgesellschäften zur Konstruktion von Schiffsgetrieben zu genügen, müssen bei einem Schiffsgetriebe unterschiedliche Überwachungsgeräte für die Schmierölversorgung und die Hydraulikversorgung der Schaltelemente vorgesehen sein. Derartige Geräte können beispielsweise Temperaturschalter, Temperatursensoren, Druckschalter oder Drucksensoren sein.

Des Weiteren soll mindestens eine Entlüftungsvorrichtung für das Getriebe vorgesehen sein, die in einer spritzölgeschützten Lage angeordnet sein muss.

Aus dem Stand der Technik ist bekannt, die Überwachungsgeräte sowie die zumindest eine Entlüftungsvorrichtung an unterschiedlichen Stellen am Schiffsgetriebe anzubringen, was in nachteiliger Weise darin resultiert, dass entsprechende Bohrungen und Befestigungen am Gehäuse des Schiffsgetriebes erforderlich sind und dass die Orientierung für den Anwender erschwert wird.

Zudem müssen bei der Entwicklung eines Schiffsgetriebes geeignete Stellen für die Befestigung der Überwachungsgeräte und für die Ölzuführungen zur Hydrauliksteuerung und zur Ölversorgung des Schmierölkreislaufs ermittelt werden, wobei je nach Getriebeausführung ein Hochdruckanschluss für eine Wellenbremse zum Abbremsen der Propellerwelle und/oder für einen schaltbaren Nebenabtrieb zur Verfügung gestellt werden muss. Dadurch wird der Entwicklungsaufwand erhöht.

Ferner wird dadurch keine Standardisierung der erforderlichen Verkabelung erzielt, wobei aufgrund der unterschiedlichen Positionen der angebrachten Überwachungsgeräte bei jedem Getriebe eine Wartung und Überprüfung mit erhöhtem Aufwand verbunden ist.

Der vorliegenden Erfindung liegt die Aufgabe zugrunde, einen Hydraulikblock für ein Schiffsgetriebe anzugeben, der als Standardbauteil in viele Getriebefamilien integriert werden kann und dessen Verwendung die Anzahl der benötigten Bauteile sowie den benötigten Bauraum zur Anbringung der erforderlichen Überwachungsgeräte für die Schmierölversorgung und die Hydraulikversorgung der Schaltelemente im Vergleich zum Stand der Technik reduziert.

Diese Aufgabe wird durch die Merkmale des Schutzanspruchs 1 gelöst. Weitere erfindungsgemäße Ausgestaltungen und Vorteile gehen aus den Unteransprüchen hervor.

Demnach wird ein Hydraulikblock für ein Schiffsgetriebe vorgeschlagen, welcher eine Aufnahme zur Befestigung und Abdichtung der Hydrauliksteuerung, Anschlüsse für die benötigten Überwachungsgeräte für die Schmierölversorgung und die Hydraulikversorgung der Schaltelemente des Getriebes und einen spritzölgeschützten Anschluss für zumindest eine Entlüftungsvorrichtung aufweist.

Im Rahmen einer Weiterbildung der Erfindung kann der Hydraulikblock zusätzliche Messanschlüsse für den Schmieröldruck und den Druck in den Schaltelementen des Getriebes aufweisen. Zudem kann der Hydraulikblock einen Anschluss für die Druckölleitung von der Ölpumpe zur Versorgung der Hydrauliksteuerung aufweisen.

Ferner kann der Hydraulikblock mindestens einen Hochdruckanschluss für die Ansteuerung einer Wellenbremse und/oder eines schaltbaren Nebenabtriebs sowie optional Aufnahmen für mindestens ein Schmierdruckbegrenzungsventil aufweisen. Zur Schmierölversorgung des Nebenabtriebs ist ein zusätzlicher Anschluss vorgesehen.

Durch die erfindungsgemäße Konzeption wird ein Hydraulikblock für ein Schiffsgetriebe zur Verfügung gestellt, welcher bei vielen Getriebefamilien eingesetzt werden kann. Durch die integrierten Anschlüsse und Funktionen werden bei einer sehr kompakten Bauweise im Vergleich zum Stand der Technik weniger Bauteile benötigt.

Des Weiteren wird der Herstellungs- und Montageaufwand reduziert und es wird eine Standardisierung und Vereinheitlichung der erforderlichen Verkabelung auf einfache Weise ermöglicht.

Die Erfindung wird im Folgenden anhand der beigefügten Figuren beispielhaft näher erläutert. Es zeigen:
- Figur 1:: Eine schematische perspektivische Ansicht einer Ausführungsform eines erfindungsgemäßen Hydraulikblocks;
- Figur 2:: eine weitere perspektivische Ansicht des in Figur 1 dargestellten Hydraulikblocks; und
- Figur 3:: eine weitere perspektivische Ansicht des in Figur 1 dargestellten Hydraulikblocks.

In Figuren 1, 2 und 3 ist ein gemäß einer bevorzugten Ausführungsform der Erfindung ausgestalteter Hydraulikblock 1 dargestellt, welcher eine Aufnahme zur Befestigung und Abdichtung der in Figuren 2 und 3 dargestellten Hydrauliksteuerung 2 aufweist, wobei bei dem gezeigten Beispiel die Hydrauliksteuerung 2 mit dem Hydraulikblock 1 mittels Schrauben 3 verschraubt ist. Der Hydraulikblock 1 wird am Getriebegehäuse befestigt und weist eine sichere Abdichtung zum Getriebegehäuse auf.

Bezugnehmend auf Figuren 1 und 2 umfasst der Hydraulikblock 1 Anschlüsse 4 für die benötigten Überwachungsgeräte für die Schmierölversorgung und die Hydraulikversorgung der Schaltelemente des Getriebes. Ferner ist ein spritzölgeschützter Anschluss 5 für eine Entlüfturigsvorrichtung vorgesehen, der in Figuren 2 und 3 dargestellt ist.

Wie anhand Figur 1 veranschaulicht, umfasst der Hydraulikblock 1 zusätzliche Messanschlüsse 6 für den Schmieröldruck und den Druck in den Schaltelementen des Getriebes und einen Anschluss 7 für die Druckölleitung von der Ölpumpe zur Versorgung der Hydrauliksteuerung 2.

Bei dem gezeigten Beispiel und bezugnehmend auf Figur 1 umfasst der Hydraulikblock 1 je einen Hochdruckanschluss 8, 9 für die Ansteuerung einer Wellenbremse und eines schaltbaren Nebenabtriebs des Getriebes. Zur Schmierölversorgung eines Nebenabtriebs ist ein Anschluss 11 vorgesehen, der in Figuren 2 und 3 dargestellt ist. Der Rücklauf zum Getriebeschmierölkreislauf ist in Figur 1 mit dem Bezugszeichen 10 versehen.

Wie anhand Figur 2 veranschaulicht, umfasst der gezeigte Hydraulikblock 1 Aufnahmen 12 zur Anbringen von zwei Schmierdruckbegrenzungsventilen.

### Bezugszeichen

- 1: Hydraulikblock
- 2: Hydrauliksteuerung
- 3: Schraube
- 4: Anschlüsse für die benötigten Überwachungsgeräte
- 5: Anschluss für eine Entlüftungsvorrichtung
- 6: Messanschlüsse
- 7: Anschluss für die Druckölleitung von der Ölpumpe
- 8: Hochdruckanschluss
- 9: Hochdruckanschluss
- 10: Rücklauf zum Getriebeschmierölkreislauf
- 11: Anschluss zur Schmierölversorgung eines Nebenabtriebs
- 12: Aufnahmen für Schmierdruckbegrenzungsventile

## Patentansprüche

1. Hydraulikblock (1) für ein Schiffsgetriebe, der eine Aufnahme zur Befestigung und Abdichtung der Hydrauliksteuerung (2), Anschlüsse (4) für die benötigten Überwachungsgeräte für die Schmierölversorgung und die Hydraulikversorgung der Schaltelemente des Getriebes und einen spritzölgeschützten Anschluss (5) für zumindest eine Entlüftungsvorrichtung aufweist,
**dadurch gekennzeichnet, dass** er zusätzliche Messanschlüsse (6) für den Schmieröldruck und den Druck in den Schaltelementen des Getriebes aufweist.

2. Hydraulikblock (1) für ein Schiffsgetriebe nach Anspruch 1, **dadurch gekennzeichnet, dass** er einen Anschluss (7) für die Druckölleitung von der Ölpumpe zur Versorgung der Hydrauliksteuerung umfasst.

3. Hydraulikblock (1) für ein Schiffsgetriebe nach Anspruch 1 oder 2, **dadurch gekennzeichnet, dass** er mindestens einen Hochdruckanschluss (8, 9) für die Ansteuerung einer Wellenbremse und/oder eines schaltbaren Nebenabtriebs aufweist.

4. Hydraulikblock (1) für ein Schiffsgetriebe, nach Anspruch 1, 2 oder 3, **dadurch gekennzeichnet, dass** er Aufnahmen (12) für mindestens ein Schmierdruckbegrenzungsverttil aufweist.

## Claims

1. Hydraulic block (1) for a marine gear unit, which hydraulic block (1) has a seat for fastening and sealing the hydraulic controller (2), connectors (4) for the required monitoring units for the lubricating oil supply and the hydraulic supply of the shifting elements of the gear unit, and a connector (5) for at least one ventilating apparatus, which connector (5) is protected against spray oil, **characterized in that** it has additional measuring connectors (6) for the lubricating oil pressure and the pressure in the shifting elements of the gear unit.

2. Hydraulic block (1) for a marine gear unit according to Claim 1, **characterized in that** it comprises a connector (7) for the pressurized oil line from the oil pump for supplying the hydraulic controller.

3. Hydraulic block (1) for a marine gear unit according to Claim 1 or 2, **characterized in that** it has at least one high pressure connector (8, 9) for actuating a shaft brake and/or a switchable power take-off.

4. Hydraulic block (1) for a marine gear unit according to Claim 1, 2 or 3, **characterized in that** it has seats (12) for at least one lubricating pressure limiting valve.

## Revendications

1. Bloc hydraulique (1) pour une transmission de bateau, qui présente un logement pour la fixation et l'étanchéité de la commande hydraulique (2), des raccords (4) pour les appareils de contrôle nécessaires pour l'alimentation en huile de lubrification et l'alimentation hydraulique des éléments de commutation de la transmission et un raccord (5) protégé contre les pulvérisations d'huile pour au moins un dispositif de désaérage, **caractérisé en ce qu'**il présente des raccords de mesure supplémentaires (6) pour la pression d'huile de lubrification et la pression dans les éléments de commutation de la transmission.

2. Bloc hydraulique (1) pour une transmission de bateau selon la revendication 1, **caractérisé en ce qu'**il comprend un raccord (7) pour la conduite d'huile sous pression allant de la pompe à huile jusqu'à l'alimentation de la commande hydraulique.

3. Bloc hydraulique (1) pour une transmission de bateau selon la revendication 1 ou 2, **caractérisé en ce qu'**il présente au moins un raccord haute pression (8, 9) pour la commande d'un frein d'arbre et/ou d'une prise de force auxiliaire commutable.

4. Bloc hydraulique (1) pour une transmission de bateau selon la revendication 1, 2 ou 3, **caractérisé en ce qu'**il présente des logements (12) pour au moins une soupape de limitation de la pression de lubrification.
